# EUROPÄISCHE PATENTANMELDUNG

(11) **EP 0 120 984 A1**
(43) Veröffentlichungstag der Anmeldung: **10.10.1984**
(21) Anmeldenummer: 83103235.4
(22) Anmeldetag: 31.03.1983
(51) Int. Cl.: C11B 1/10

(54) **Verfahren und Vorrichtung zum Entbenzinieren von Rückständen, die bei der Extraktion von pflanzlichen, öl- und fetthaltigen Rohstoffen mit organischen Lösemitteln anfallen**

(71) Anmelder: Schumacher, Heinz, D-21033 Hamburg (DE)
(72) Erfinder: Schumacher, Heinz, D-21033 Hamburg (DE)
(74) Vertreter: Glaeser, Joachim, Dipl.-Ing.

(57) **Zusammenfassung**

Bei der Entbenzinierung von lösemittelhaltigen Rückständen, die bei der Extraktion von pflanzlichen, öl- und fetthaltigen Rohstoffen mit organischen Lösemitteln anfallen und von denen die öl- bzw. fetthaltige sogenannte Miscella abgetrennt wurde, wird die eigentliche Entbenzinierung durch direkte Einwirkung eines Entbenzinierungsmittels, insbesondere Wasserdampf durch Vorschaltung einer Vorentbenzinierung mit indirekter Wärmeübertragung, insbes. indirekter Dampfheizung, entlastet und dadurch der Energieufwand der Gesamtanlage erheblich gesenkt. Ausserdem kann die an die Entbenzinierung folgende Trocknung und Kühlung des nunmehr lösemittelfreien Rückstands in einer einzigen, kombinierten Stufe erfolgen, wodurch weitere Entlastung sowohl des Apparateumfangs als auch des Energieaufwands erzielt wird.

## Beschreibung

Bei der Extraktion von pflanzlichen, öl- und fetthaltigen Rohstoffen wie Ölfrüchten und Ölsaaten mit organischen, insbesondere polaren Lösemitteln zwecks Gewinnung von Ölen, Fetten und Phosphatiden (Lecithin) wird einmal die als Miscella bezeichnete Lösung der Öle, Fette und Phosphatide in den Lösemitteln gewonnen und zum andern ein öl- bzw. fettfreier oder öl- bzw. fettarmer Rückstand, das sogenannte Schrot erhalten.

Dieser Rückstand, der beispielsweise noch bis zu 0,5 Gew.-% Restgehalt an Öl und bis zu 30 Gew.-% Lösemittel aufweisen kann, wird nach der durch Abpressen oder Absieben erfolgenden Trennung von der Miscella in einem vorwiegend kontinuierlichen Prozess mit Uasserdampf oder wasserdampfhaltigen Fluiden behandelt und hierbei bis zu einem optimalen Grad vom Lösemittel befreit.

Der Anteil an Lösemittel im lösemittelnassen Rückstand, dem Schrot, richtet sich naturgemäß nach der Art des Löse- bzw. Extraktionsmittels, dem Rohmaterial, dem Extraktionsprozess mit seinen speziellen Verfahrensparametern usw. und kann dieserhalb innerhalb gewisser Grenzbereiche schwanken. Es ist jedoch nicht nur aus Gründen der Verfahrensökonomie erforderlich, das Lösemittel aus dem Schrot auszutreiben und optimal zurückzugewinnen, auch das Schrot selbst, das vorwiegend auf Futter- und Nahrungsmittel weiterverarbeitet wird, ist nur dann verwertbar, wenn es praktisch lösemittelfrei der Weiterverarbeitung zugeführt wird. Von der einschlägigen Industrie werden überwiegend aliphatische Kohlenwasserstoffe, insbesondere technisches Hexan (n-Hexan) als Extraktionsmittel für Ölfrüchte und Ölsaaten eingesetzt. Dieses Hexan hat -je nach Aufbau- einen Siedebereich von etwa 63 bis 70°C.

Es versteht sich, daß auch andere Extraktionsmittel wie Pentane, Heptane sowie die entsprechenden iso-Verbindungen oder Gemische derselben in Abhängigkeit vom Rohstoff und dem Extraktionsprozess Verwendung finden. Es hat sich aber insbesondere bei der Öl- und Fettgeuinnung aus Sojabohnen, Baumwollsaat, Bucheckern, Leinsaat, Raps, Sesam, Sonnenblumen usu. das technische Hexan vorstehender Spezifikation als besonders geeignet erwiesen, sodaß die Erfindung beispielsweise anhand der Extraktion von Sojamaterial mit Hilfe von.Hexan beschrieben wird.

Da die technischen Lösemittel wie Hexan usu. von der einschlägigen Industrie als Benzine bezeichnet werden, wird im folgenden der angestrebte verbesserte und damit erfindungsgemäße Prozess der Austreibung von Hexan aus dem Rückstand der Extraktion ganz allgemein -und in Übereinstimmung mit der technischen Terminologie als Entbenzinierung bezeichnet.

Geeignete Verfahren und Vorrichtungen zur Entbenzinierung von Rückständen der Ölsaat- und -frucht-Extraktion, des sogenannten Schrots, sind seit langem bekannt. Vorrichtungen dieser Art uerden von der einschlägigen Industrie unter den Begriffen Toaster, Entbenzinierer, Trockner oder Dämpfer in vielen mehr oder weniger leistungsfähigen Ausführungen angeboten. Dabei wird mit Heißluft, Dampf oder sonstigen geeigneten Fluiden im vorwiegend kontinuierlichen Betrieb das Schrot vom Extraktionsmittel befreit und gleichzeitig das Extraktionsmittel zurückgewonnen.

So beschreibt die US-PS 2 585 793 einen insbesondere für extrahierte Sojaflocken entwickelten Toaster, bei dem im oberen Bereich eines mehretagigen Systems die Entbenzinierung durch Einspeisung von Direkt-Wasserdampf erfolgt. Bei der Vorrichtung nach US-PS 2 776 894 ist der oberste eines Mehrbödensystems mit Dampfaustrittsöffnungen versehen, sodaß das eingebrachte Gut in der obersten Etage dem Dampf direkt ausgesetzt wird. Gemäß DE-PS 26 08 712 wird der Direktdampf über den untersten, als Loch- oder Siebboden ausgebildeten Behälterboden eingebracht und über ebenfalls gelochte Etagenböden dem Gut über die gesamte Behälterhöhe von unten nach oben entgegengeführt.

Aus "Fette-Seifen-Anstrichmittel" (1976), 2, S. 56 uff. ist ein inzwischen weltweit eingesetzter "Toaster" bekannt, bei dem das kontinuierlich von der Extraktion kommende, benzinhaltige Schrot in der obersten Etage eines Mehrstufensystems mit Direktdampf (Wasserdampf) behandelt wird, wobei der Dampf seitlich in den als Doppelboden ausgebildeten Etagenboden eingebracht und über eine Vielzahl von Löchern gleichmäßig über den gesamten Bodenquerschnitt verteilt wird. Ein Teil des Dampfes kondensiert im Schrot, ein weiterer Anteil tritt mit dem Lösemittel, dem Benzin, als Brüden aus und wird als Kondensat zu einem Benzin-Wasser-Scheider weitergeleitete

Der Doppelboden der obersten Etage -und aller weiteren Etagenenthält eine Schleuse, über die das entbenzinierte Schrot kontinuierlich in die darunter liegende Etage, der sogenannten Trocknung, fällt. Durch die Drehzahl der Schleuse(n) kann ein bestimmter Materialstand in den einzelnen Etagen eingestellt werden.

Die Trockneretage, die der Entbenzinierung nachgeschaltet ist, wird nach unten ebenfalls von einem als Doppelboden ausgebildeten Lochboden begrenzt, über den heiße Luft für die Trocknung des kondensathaltigen Schrots eingebracht und oleichmäßig $ teilt wird. Die Luft wird mittels eines Ventilators durch den Lochboden in das Schrot gedrückt und -mit Feuchtigkeit beladen- seitlich oberhalb des Schrotbetts abgeleitet. In der unteren Etage schließlich wird das Schrot gekühlt, wobei ein Ventilator durch einen einfachen Lochboden kalte Luft durch das Schrot saugt.

Von der konstruktiven Ausbildung her gesehen, stellt dieser "Toaster-Trockner-Kühler", kurz TTK genannt, zwar einen einzigen Apparat dar, doch handelt es sich verfahrenstechnisch um das Ineinandergreifen bzu. die Folge von drei Arbeitsstufen, weil in jeder Etage eine andere Behandlung des Schrots stattfindet.

Von besonderem wirtschaftlichem Vorteil ist der TTK aufgrund seiner niedrigen Investitionskosten, da drei sonst selbststähdige Verfahren mit selbstständigen Anlagen in einem einzigen Behälter durchgeführt werden können.

Darüberhinaus werden durch die vertikale Folge der Arbeitsabläufe Förderelemente wie Transporteure, Elevatoren, Schneckenförderer usw. eingespart.

Auch der Verbrauch an Energie (Dampf, Heissluft, Kühlluft) liegt erheblich niedriger als bei einem aus drei getrennt operierenden Anlagen bestehenden System, z.B. einem isoliert arbeitenden Entbenzinierer, einem daran angeschlossenen Fließbetttrockner und einem Röhrenkühler oder dergl.

Andererseits hat sich aber gezeigt, daß insbesondere bei sehr größräumigen TTK's, wie sie z.B. in der Entbenzinierung von benzinnassem Sojaschrot zum Einsatz kommen, der Verbrauch an elektrischer Energie höher liegt als bei bekannten klassischen Entbenzinierungsanlagen mit Kaskadenkühlern, Röhrenbündeltrocknern usw.

Insbesondere der Verbrauch an elektrischer Energie wird beim TTK im wesentlichen von der Leistung der Hauptwelle bestimmt, an der ja für jede Etage des Mehretagensystems Rührarme angebracht sind, die sich durch das Schrot bewegen, um dieses gleichmäßig über die Etagenböden zu fördern und die Ausbildung von durch die aufströmenden Gase (Wasserdampf, Heissluft, Kühlluft) gebildete Kanäle zu verhindern.

In disem Zusammenhang haben betriebliche Untersuchungen gezeigt, daß die Hauptlast und damit die größte Menge an elektrischer Energie im Bereich der Entbenzinierung, also für die Bewegung des benzinnassen Schrots, nicht aber im Trocken- und Kühlsektor zu suchen ist. Es ist verständlich, daß das bis zu 30 % und mehr Hexan enthaltende nasse Schrot den Rührelementen größeren Widerstand bietet, als das nur noch wasserfeuchte oder das bereits getrocknete Gut. Natürlich fordern auch die Ventilatoren für Heiss-und Kaltluftbewegung elektrische Energie, doch steht dieser Verbrauch in keinem Verhältnis zur Antriebswelle der Rührelemente im Bereich der eigentlichen Entbenzinierung.

Um den Energieverbrauch an der Hauptrührwelle des TTK zu senken, wurde in einer weiteren Ausbildung desselben der Entbenzinierungssektor selbst mit weiteren Etagen und damit auch Böden, sowie über diesen Böden sich bewegende Rührarme versehen. Ausserdem wurde das Verhältnis von Höhe zu Durchmesser zugunsten der Bauverbessert, d.h. es wurden längere Apparate konstruiert, die dabei geringeren Durchmesser aufweisen. Hierdurch war es ermöglicht, in die stets oben sich benfindliche Entbenzinierungsstufe die Böden einzubauen.

Ein derartiger Desolventizer-Toaster (DT), der ebenfalls auf die Entwicklungsarbeiten des Erfinders zurückgeht, wird in der EP-A-0 070 496 beschrieben.

Bei dieser Vorrichtung wird zum Entbenzinieren von benzinnassem Sojaschrot der Wasserdampf als Direktdampf an der tiefsten Stelle, d.h. unterhalb des untersten Bodens eines Mehretagensystems eingebracht und über Lochungen verteilt. Auch diese Vorrichtung ist mit einer zentralen Welle versehen, über die Rührarme wenig oberhalb eines jeden gelochten Etagenbodens bewegt werden. Die einzelnen Böden können wiederum als Doppelböden ausgebildet sein, die eine Vielzahl von besonders konstruierten Lochungen aufweisen, durch die ein sogenannter Sprüheffekt erzielt wird. Dadurch gelingt es, den im untersten Bereich der vertikalen Vorrichtung eingeblasenen Dampf auf seinem Weg nach oben behinderungsfrei von Etage zu Etage zu führen und dabei die Ausbildung von Dampfkanälen praktisch auszuschließen.

Durch diese relativ einfache konstruktive Maßnahme, d.h. durch die Aufteilung der Entbenzinierungszone in mehrere, insbesondere drei bis vier Etagen mit je einem Rührelement, die jedoch alle über eine gemeinsame Welle angetrieben werden, sowie durch das Vorhandensein einer Vielzahl ganz speziell konstruiertₑr Dampfdurchtrittslochungen in den Etagenböden, insbesondere Etagen-Doppelböden, konnte erreicht werden, daß trotz zahlenmäßiger Vermehrung der Rührelemente in der Entbenzinierungsstufe, und trotz verlängertem Weg des Dampfes auf seinem Weg von unten nach oben, der Kraftbedarf an der Rührwelle um 30 bis 50 %, bei unveränderter Anlagenkapazität, verringert wurde.

Von besonderer Bedeutung ist aber auch die Tatsache, daß dieses Gerät eine Lösemittel(Hexan)/Wasserdampf-Brüdentemperatur von 66 bis 68°C erlaubt ohne Einbussungen bezüglich des Grads der Entbenzinierung, d.h. Restgehalt Lösemittel im Schrot und allgemeine Wirtschaftlichkeit der Anlage.

Denn diese Herabsetzung der Temperatur der aus dem Entbenzinierer austretenden Brüden aus Hexan und Wasserdampf von bisher üblichen 72 bis 78°C oder darüber auf 66 bis 68°C sowie teilweise darunter hat zur Folge, daß der Verbrauch an Direkt-Wasserdampf zum Austreiben des Hexans von z.B. 160 bis 170 kg pro 1000 kg hexannassem Sojaschrot (ca. 20 % Hexangehalt) bei über 72°C auf wenig über 150 kg pro 1000 kg Schrot bei 66°C gesenkt werden konnte. Für industrielle Großanlagen heutigen Stils eine erhebliche Kostensenkung, wenn z.B. mehrere Tausend Tonne Sojaschrot in kurzen Zeitabschnitten zu entbenzinieren sind.

Es wird angenommen, daß insbesondere die Kanalbildung des Dampfes in den bisher üblichen Entbenzinierungsstufen ohne eingezogene Zwischenböden für den höheren Dampfbedarf verantwortlich ist, denn ganz sicher tritt dieser Mehrdampf ungenutzt durch das Material direkt über den Brüdenanschlußstutzen aus der Anlage aus.

Trotz einwandfreier Funktionstätigkeit war es dieserhalb bei einetagig arbeitenden Entbenzinierern, auch bei TTK, nicht immer mögliche unter wirtschaftlich voll befriedigenden Bedingungen (Dampfverbrauch, optimale Hexanaustreibung, zeitlich ökonomischer Prozessablauf usw.) zu arbeiten, auch nicht bei _{Tem}pₑᵣₐ- turen von 70°C und höher in den Brüden..

Dabei hat sich gezeigt, daß selbst bei derart niedrigen Brüdentemperaturen bereits nach einer kurzen Anfahrperiode im entbenzinierten Schrot Resthexangehalte von 0,05 und mehr, teilweise sogar bis über 1,0 % nachgewiesen wurden. Derartig hohe Hexangehalte machen aber das Schrot aus ernährungsphysiologischen Gründen unbrauchbar.

Man war daher erneut gezwungen, auf konventionelle Brüdentemperaturen von über 72°C umzustellen.

Durch den gemäß EP-A-0 070 496 erfolgten Einbau mehrerer Zuischenböden in die Entbenzinierungsstufe erfolgt von Zwischenboden zu Zwischenboden eine ständige Neuverteilung des nach oben strömenden Dampfes, sodaß letzterer praktisch ohne Ausbildung von unwirksamen Strömungskanälen voll genutzt wird. Ausserdem geht die Kondensation von Wasserdampf im Schrot erheblich zurück.

Weitere betriebswirtschaftliche Verbesserungen ergeben sich durch eine neue Entwicklung des Erfinders, die in der Europäischen Patentanmeldung 82 106 498.7 (Veröffentlichungsnummer 0 077 436) beschrieben wird. Dabei kommt überhitzter Wasserdampf von Temperaturen bis 215°C zum Einsatz. Die Dampfkondensation im Schrot vermindert sich erneut, was nicht nur verringerten Wasserdampf zur Folge hat sondern auch ein usserärmeres Schrot ergibt.

Dies wiederum führt zu einer merklichen Entlastung der nachfolgenden Trockeneinheit.

Der Dampfverbrauch stellt ein entscheidendes Kriterium zur Beurteilung einer wirtschaftlich geführten Entbenzinierung dar. Dazu kommen dann noch die Verbrauchszahlen an Antriebsenergie für die Rührelemente auf den Etagenböden und -jedoch untergeordnet- für die Ventilatoren der Heiss- und Kühlluftbeschaffung.

Der Feuchtigkeitsgehalt (Wassergehalt) des Schrots steigt im Verlauf der Entbenzinierung an, wobei, durch die Übertragung von Verdampfungswärme auf das Hexan der Wasserdampf selbst kondensiert. So steigt beispielsweise der Wassergehalt beim Entbenzinieren von hexannassem Sojaschrot in der Endphase der Entbenzinierung gemäß einem typischen betriebsnahen Verdampfungs-Kondensatiansvorgang von ca. 12 Gew.-% beim Eingang in die Entbenzinierung auf ca. 22 bis 23 Gew.-% an. Andererseits ist bei Soja aus Gründen einer optimalen Hexanaustreibung ein Wassergehalt im entbenzinierten Schrot von mehr als 17 Gew.-% durchaus wünschenswert, da nur so der Hexangehalt auf ein Minimum herabgesetzt ist und die angestrebte Nährwertserhöhung des Schrots sichergestellt wird.

Diesem relativ hohen Wassergehalt im entbenzinierten Schrot steht naturgemäß ein erhöhter Energieaufwand bei der Trocknung gegenüber. Dabei kann dieser Energieaufwand z.B. für Heißluft den Wirkungsgrad der Entbenzinierung und damit der gesamten Ölgewinnungsanlage durchaus infrage stellen.

Es ist daher eine Aufgabe der Erfindung einen Weg zu zeigen, durch den eine optimale Lösemittelaustreibung (Entbenzinierung) aus dem Schrot bei gleichzeitiger Herabsetzung der Menge an kondensiertem und in einer nachgeschalteten Trockenanlage durch hohen Energieaufwand wieder auszutreibendem Wasser erreicht wird.

Diese Aufgabe wird erfindungsgemäß dadurch gelöstᵢ daß der eigentlichen Entbenzinierung mit Wasserdampf in einem mit mehreren Stufen bzw. Etagen ausgestatteten kontinuierlichen System eine sogenannte Vorentbenzinierung mit indirektem Dampf oder einer sonstigen indirekt Wärme übertragenden Energieform vorgeschaltet wird.

Zwar wird auch bei der Vorentbenzinierung mit indirekter Uärme- übertragung beim Einsatz von Dampf solcher benötigt -es sind, wie gesagt, auch andere Energieformen wie elektr. Energie möglichdoch fällt das Kondensat der indirekten Wärmeübertragung durch Dampf als freies Wasser an, das nicht mehr aus dem Schrot herausgedampft werden muß. Ausserdem wird durch die Vorentbenzinierung die eigentliche Entbenzinierung mit Direktdampf -auf die aus verfahrenstechnischen und produktqualitativen Gründen nicht ganz verzichtet werden kann- zeitlich entlastet, dabei der Energieaufwand zum Antrieb der Rührwelle im Entbenzinierer (TTK, DT usw.) weiter vermindert und die Möglichkeit eingeräumt, entweder die der Entbenzinierung nachgeschalteten Trocken- und Kühlaggregate zu verkleinern, oder diese sogar zu einer einzigen Einheit zusammenzufassen.

Letzteres ist insbesondere bei Großanlagen von höchster Bedeutung, da z.B. bei Jahreskapazitäten von 1 Million TonnenSchrot derartige Durchsatzmengen in einem einzigen, nur mit Direktdampf arbeitenden Entbenzinierungssystem (TTK oder DT) nicht mehr bewältigt werden können. Mit Hilfe der Vorentbenzinierung insbes. durch indirekten.Dampf werden bestehende Entbenzinierer nicht nur entlastet, es steht nunmher nichts im Wege, auch solche Einheiten technisch-wirtschaftlich zu betreiben, die noch größere Leistungen als die vorstehend angegebene bisherige Grenze von 1 Million Jahrestonnen Schrot bewältigen. Von entscheidender Bedeutung ist dabei die indirekte Wärmeübertragung auf das Schrot in der Vorentbenzinierung, die also ohne Kondensation von Wasserdampf im Schrot stattfindet.

Als besonderes Ergebnis einer derartigen Maßnahme ist auch die insgesamt verbesserte Energieausbeute zu werten, die sich beispielsweise in einer durchschnittlichen Einsparung von 50 kg und mehr Dampf für den Entbenzinierungsprozess pro 1000 kg verarbeiteter Saat (Soja) auswirkt.

Obwohl, wie bereits gesagt, auch andere indirekte Wärmeüberträger in der Vorentbenzinierung eingesetzt werden können, ist indirekter Dampf bevorzugt, weil er keine zusätzlichen Versorgungsvorrichtungen benötigt, da er in einer Ölgewinnungsanlage reichlich zur Verfügung steht.

Als geeignet Vorentbenzinierer haben sich insbesondere dampfbeheizte Schnecken, Trogförderer mit Rührelementen, Paddelschnecken, Trommer- und Taumeltrockner usw. erwiesen, die für kontinuierlichen Betrieb geeignet sind und selbstverständlich mit den notwendigen Abzugs- und Kondensationseinrichtungen für das ausgetriebene Lösmittel eingerichtet sein müssen. Auch kann das Arbeiten im Vakuum von Vorteil sein.

Die bei der Vorentbenzinierung insbesondere mit indirekter Dampfbeheizung auszutreibende Menge an Lösemittel, z.B. Hexan aus Sojaschrot, beträgt im Durchschnitt zwischen 20 und 70 %, insbesondere zwischen 40 und 60 %, vorzugsweise 50 % des im nassen Schrot vorhandenen Lösemittels.

Derartige Werte sind bei gut geführter Vorentbenzinierung gut realisierbar. Eine vollständige Lösemittelaustreibung durch indirekten Wärmeübergang, d.h. also ohne nachfolgende Entbenzinierung durch z.B. direkten Wasserdampf, ist aus Gründen der Schrotqualität nicht ratsam.

Durch die Vorentbenzinierung wird-nicht nur Energie, insbes. Wasserdampf, eingespart, auch kann der Trocken- und Kühlprozess vereinigt und dadurch der Apparateumfang erheblich verkleinert werden. Dies ist z.B. grundsätzlich möglich beim Einsatz eines Entbenzinierers, wie er in EP-A-0 070 496 beschrieben wird und der auf den TTK gemäß "Fette-Seifen-Anstrichmittel" (1.c.) zurückgeht. Vorteilhaft ist zusätzlich der Einsatz von überhitztem Dampf gemäS Europäischer Patentanmeldung .82 106 498.7.

Die gleichzeitige Trocknung und Kühlung kann z.B. dadurch erreicht werden, daß die Kühlluft (Primärluft) direkt durch das entbenzinierte, jedoch noch warme Schrot geführt wird, während die Abluft der Kühlung über einen Wärmeaustauscher die kalte Frischluft für die Trocknung (Sekundärluft) ohne wesentlichen Zusatzaufwand für die Sekundärlufterwärmung auf die erforderliche Temperatur von z.B. 55°C und darüber aufwärmt. Diese warme Sekundärluft wird oberhalb des in der kombinierten Trocken- und Kühleinheit bewegten, anfangs noch wasserfeuchten Schrotbetts eingeblasen. Sie trocknet das Gut und vereinigt sich anschließend mit der durch den Kühlprozess ebenfalls erwärmten Kühlluft

Da die Sekundärluft wesentlich weniger Energieaufwand erfordert (lediglich elektrische Energie für den Antrieb eines Gebläses) und die Menge an Primärluft durch die Umwälzung der Sekundärluft verringert wird, ist nicht nur insgesamt weniger elektrische Energie erforderlich, es verkleinert sich auch der Apparatepark durch die Vereinigung von Trocken- und Kühlstufe, es verringert sich der Leistungsaufwand und die Auslegung der Gebläse und schließlich verkürzt sich durch vorstehende Maßnahmen auch die Zeit des Schrotdurchsatzes, d.h. die Kapazität einer Anlage kann insgesamt gesteigert werden.

Die Erfindung wird anschließend anhand der Figuren 1 bis 3 beispielhaft erläutert.
Es zeigen: Fig.1 als Blockschema eine bisher übliche Entbenzinierungsanlage ohne die erfindungsgemäße Uorentbenzinierung;
Fig.2 den Aufbau einer Entbenzinierung unter Einschluß der erfindungsgemäßen Vorentbenzinierung;
Fig.3 die Anlage nach Fig.2, jedoch mit der zusätzlichen, ebenfalls erfindungsgemäßen Kombination von Trocken- und Kühlstufen Gemäß Figur 1 wird in einem Extrakteur (1) beliebiger Bauart das Ausgangsmaterial (5), z.B. Sojaflocken, mit dem Lösemittel (6), z.B. Hexan, im Gegenstrom behandelt. Die Konstruktion und Arbeitsweise des Extrakteurs spielt im Rahmen der Erfindung keine entscheidende Rolle, d.h. es können alle kontinuierlich arbeitenden Extrakteure, insbes. solche mit Gegenstromfahrweise, verwendet werden. Einschlägige Extrakteure sind allgemein bekannt, sodaß auf deren Nennung hier verzichtet werden kann.

Die ca. 20 bis 40 % Öl (Rest Lösemittel und Wasser) enthaltende sogenannte Miscella (8) wird aus dem Extrakteur (1) kontinuierlich abgezogen und der Aufbereitung (Destillation, Öl-Raffination, ggf. erneute Lösemitteldestillation usw.) zugeführt

Das hexannasse Sojaschrot -hier beispielhaft für den Gesamtprozess herangezogen- gelangt vom Extrakteur (1) über Leitung (15) zur Entbenzinierung (2), die im allgemeinen mit der Schrottrocknung (3) und der Schrotkühlung (4) in direkter Verbindung steht, ohne daß diese drei Stufen der Schrotverarbeitung unbedingt eine Einheit bilden.

Die Entbenzinierung in (2) erfolgt mit Hilfe von Wasserdampf, der nach neuester Erkenntnis vorzugsweise am Boden des vielfach kontinuierlich operierenden Entbenzinierers (2) über Leitung (7) eingespeist wird. Dabei hat sich der in EP-A-0 070 496 beschrie- bₑne Entbenzinierer besonders bewährt. Dieser besteht aus einem vorwiegend zylindrischen Behälter mit mehreren Etagen, die durch Sieb- oder Lochplatten mit Austragsorganen (Schleusen) als nach unten abschließende Böden versehen sind. An einer gemeinsamen Welle sind für jede Etage Rührelemente vorgesehen. die das Schrot in ständiger Bewegung halten. Dieses tritt oberhalb der obersten Etage in die Vorrichtung ein und gelangt durch Schwerkraft nach unten, um -erneut über eine Schleuse- in die Trocken- und Kühlzonen weitergeleitet zu werden.

Während dieses Bewegungsvorgangs des Schrots wird diesem Dampf vom untersten Etagenboden aus entgegengeführt, wobei der.Dampf durch eine besonders vorteilhafte Konstruktion der Zwischenböden ständig eine erneute Verteilung erfährt, sodaß jede Kanalbildung ausgeschlossen wird und eine optimale Entbenzinierung stattfindet. Bei diesem Vorgang kondensiert, wie gesagt, ein Teil des Dampfes und feuchtet somit das Schrot an.

Zu erwähnen sei hier, daß nach einer Weiterentwicklung des Entbenzinierers, beschrieben in der Europäischen Patentanmeldung 82 106 498.7, überhitzter Direktdampf eine besonders hohe Energieeinsparung bei der Entbenzinierung zur Folge hat.

Wie in Fig.1 gezeigt, gelangen die aus Wasserdampf und Hexandampf bestehenden Entbenziniererbrüden ebenfalls zur Aufbereitung, d.h. Abtrennung des Wassers vom Hexan und ggf. Destillation des Letzteren bevor es in die Extraktion zurückgeführt wird.

Es sei hier der Ordnung halber noch darauf veruiesen, daß auch der als "TTK" bekannt gewordene Entbenzinierer mit der Kombination von Entbenzinierung, Trocknung und Kühlung in einem einzigen Behälter, allgemein Eingang gefunden hat.

Unabhängig von der Art des Entbenzinierers (2) wird das hexanfreie, dafür aber mit Kondensat angereicherte Schrot in der Trockenstufe (3) vom Wasser weitgehend befreit -mit Hilfe von Warm- oder Heissluft- und anschließend in (4) mit Kaltluft auf Umgebungstemperatur abgekühlt. Über (10) gelangt das hexanfreie, trockene und gekühlte Schrot zur Weiterverwendung.

Erfindungsgemäß wird nun in Anlehnung an Fig.2 der eigentlichen Entbenzinierung (2) eine Vorentbenzinierung (12) vorgeschaltet. Diese führt dazu, daß bis zu 70 %, ggf. sogar noch mehr,des im hexannassen Schrot enthaltenden Hexan ausgetrieben werden. Die Vorentbenzinierung arbeitet -im Gegensatz zur eigentlichen oder Haupt-Entbenzinierung- mit indirekter Wärmeübertragung, insbesondere mit indirektem Dampf, wodurch der Wassergehalt im Schrot keine Zunahme erfährt.

Am Extraktionssystem (1,5,6,8,15) ändert sich dabei nichts. Die Vorentbenzinierung ist direkt in den Transportweg zwischen Extrakteur (1) und Entbenzinierer (2) eingeschaltet und kann beispielsweise als dampfbeheizte Schnecke den Transport durch Leitung (15) bewerkstelligen. Das in der Vorentbenzinierung (12) ausgetriebene Lösemittel, im speziellen Falle Hexan wird, ebenso wie die aus dem Entbenzinierer entweichenden Brüden (9) der Lösemittelaufbereitung über (14) zugeführt.

Von Vorteil ist auch die Verwendung eines Hauptbenzinierers (2), der in Anlehnung an die Vorrichtung gemäß EP-A-0 070 496 oder der Europäischen Patentanmeldung 82 106 498.7 konstruiert ist.

Von der eigentlichen Entbenzinierung (2) mit Direktdampfeinwirkung (7) gelangt das wasserhaltige Schrot in die Trocken- und Kühlstufen, die entweder als isoliert zu betrachtende Einheiten (3,4) gemäß Fig.1 wirken, oder als kombinierte Trocken- und Kühlstufe (11) dem Entbenzinierer (2) nachgeschaltet sind.

'Jon besonderer Bedeutung ist dabei eine Weiterentwicklung gemäß der Erfindung, bei der die kombinierte Trocken- und Kühleinheit (11) direkt mit dem Entbenzinierer als einheitliches konstruktives Ganzes in Verbindung steht.

Eine derartige Anlage und ihr betrieblicher Aufbau zeigt Fig.3. Dargestellt ist im Blockschema eine Anlage, die sowohl gemäß der Erfindung eine Vorentbenzinierung enthält, als auch mit einer kombinierten Trocken- und Kühleinheit ausgestattet ist, die ihrerseits mit der eigentlichen oder Haupt-Entbenzinierung eine Einheit bildet, sodaß Trocknung und Kühlung in einer Arbeitsstufe erfolgen.

Das von der Extraktion (nicht dargestellt) kommende hexannasse Gut, z:B. Sojaschrot (100) mit ca. 25 bis 35 % Hexan wird in der Vorentbenzinierung (120) auf die Verdampfungstemperatur des Hexans aufgeheizt, wobei während des Durchgangs des Schrots durch den Vorentbenzinierer zwischen 58 und 62 % des Hexans verdampfen. Dieses wird -gg_{f}.uₙtₑᵣ schwachem Unterdruck- laufend abgeführt und über (140) der Aufbereitung zugeleitet.

Das noch etwa 10 bis 15 % Hexan enthaltende, warme Schrot gelangt vom Vorentbenzinierer (120) über Leitung (122) im kontinuierlichen Fluß in den insgesamt mit (200) bezeichneten eigentlichen oder Haupt-Entbenzinierer.

Es kann von Vorteil sein, wenn die gesamte Strecke (122) als Vorentbenzinierung wirkt. Auch sollte nach Möglichkeit diese Strecke (122) derart isoliert sowie ggf. indirekt beheizt sein, daß das Schrot die Temperatur beim Austritt aus dem Vorentbenzinierer bis zum Eintritt in den Haupt-Entbenzinierer (200) im wesentlichen beibehält.

Der in Fig. 3 beispielhaft und nur schematisch dargestellte Haupt-Entbenzinierer mit Direktdampfbeaufschlagung (200) umfasst drei Entbenzinierungsstufen (a,b,c) mit eingezogenen, als Doppelböden ausgebildeten Lochplatten, wobei die Böden sowohl mit indirektem als auch mit direktem Dampf beschickt werden können.

An einer gemeinsamen zentralen Welle (nur als Mittellinie des Behälters (200) angedeutet) bewegen sich Rührarme wenig oberhalb eines jeden Bodens, wodurch das Schrot ständig bewegt und umgewälzt wird.

Unterhalb des untersten Bodens der Haupt-Entbenzinierung, also unterhalb des den Abschluß der Stufe (c) bildenden Bodens (201), wird Direktdampf, insbesondere überhitzter Dampf (107) eingeblasen und beim Durchtritt durch Boden (201) über die gesamte Querschnittsfläche des Haupt-Entbenzinierers (200) gleichmäßig verteilt.

Der Dampf durchströmt alle Etagen bzw. Stufen (c,b,a) und entbenziniert hierbei das Schrot. Durch die Verdampfung des Hexans kondensiert ein Teil des eingeblasenen Wasserdampfes, während der Rest des Wasserdampfes mit dem Hexan als Brüden über (100) die Entbenzinierung verlässt.

Geeignete Entbenzinierungseinheiten für die Haupt-Entbenzinierung und vollkontinuierlichen Betrieb werden in EP-A-0 070 496 bzw. in der Europäischen Patentanmeldung 82 106 498.7 beschrieben, wobei die genannte Europäische Patentanmeldung 82 106-498.7 insbesondere eine Entbenzinierungseinheit für direkten, überhitzten Dampf zum Gegenstand hat.

Über eine Schleuse (104) im untersten Boden (201) der eigentlichen Entbenzinierung gelangt das nunmehr hexanfreie, jedoch mit Wasser bis auf 22 bis 23 Gew.-%, im laufenden Betrieb auch nur bis 15 bis 19 Gew._{-%} angereicherte heisse Schrot kontinuierlich in die erfindungsgemäß aus einer Einheit bestehende Kombination aus Trocknung und Kühlung (Stufe d). Diese Einheit ist ähnlich, wenn nicht sogar identisch aufgebaut wie die Stufen (a,b,c), d.h., es werden auch hier Rührelemente wirksam, die an der gemeinsamen zentralen Welle anliegen und über Doppelböden bewegt werden, die denjenigen der Stufen (a,b,c) entsprechen. Zumindest aber ist der Boden (202) als Lochboden ausgebildet, sodaß eine gleichmäßige Verteilung des über Stutzen (2C3) eingebrachten Kühlmediums über den gesamten Querschnitt des Bodens erfolgt.

Für die kombinierte Trocknung und Kühlung in nur einer Verfahrensstufe (d) wird zunächst Kaltluft (Frimärluft) über Leitung (150) vom Gebläse (151) durch Stutzeh (203) in den Raum (204) unter dem Verteilerboden (202) eingeblasen und durch den Boden (202) auf das in (d) bewegte warme, jedoch bereits weitgehend getrocknete Schrot verteilt. Das Schrot kühlt sich dabei ab und gelangt durch eine weitere Schleuse (105) im Boden (202) über Leitung (110) zur Endaufbereitung bzw. Verwertung.

Die beim Durchgang durch das warme, weitgehend trockene Schrot in (d) erwärmte Primärluft verläßt die Anlage über Leitung (141), passiert einen Zyklon (140) oder eine ähnliche Vorrichtung zur Abscheidung von Staub und Schrotpartikeln und gelangt mit einer durchschnittlichen Temperatur von 45 bis 65°C, insbesondere 50 bis 60°C, über den Wärmeaustauscher (130) ins Freihe (135).

Im Wärmeaustauscher (130) gibt die erwärmte Primärluft den größten Teil ihres Wärmeinhalfs an neue Frischluft (131) ab, die sich als Sekundärluft dabei auf ca. 44 bis 64°C, insbesondere 50 bis 60°C aufwärmt. Die dieserart erwärmte Sekundärluft gelangt über Leitung (132) und Gebläse (133) sowie Leitung (134) in den Raum oberhalb des Schrotbetts in Stufe (d).

Hier vereinigen sich warme Primärluft und warme Sekundärluft und wirken auf das über Schleuse (104) in die Stufe (d) herabfallende nasse Schrot trocknend ein.

Die vereinigten Luftströme entweichen über Leitung (141), Zyklon bzw. Staubabscheider (140) usw. und treten nach Abgabe ihres Wärmegehalts im Austauscher (130) an frische Sekundärluft (131) über (135) aus der Anlage aus.

Gleichzeitig verläßt das trockene und gekühlte Schrot die Anlage über (110) in einem chemischen und physikalischen Zustand, der es z.2. für die meisten Futtermittel direkt einsetzbar macht.

Es versteht sich, daß der aus Fig.3 herleitbare Prozess bzw. die in Fig.3 schematisch dargestellte Anlage nur beispielhaft für den Umfang der Erfindung und ihre technische Anwendbarkeit zu werten sind.

Dies gilt vor allem für die Auslegung der Apparate, deren Ineinanderwirken, die allgemeinen Betriebsbedingungen wie Verweilzeiten, Luftumwälzung usw. Auch sind alle dargestellten Elemente wie Zyklone, Staubabscheider, Wärmetauscher, Gebläse usw. den jeweiligen optimalen Bedingungen anzupassen.

Durch die Maßnahmen der Erfindung werden nicht nur die energetischen Verbrauchszahlen bei der Entbenzinierung von lösemittelnassen Extraktionsrückständen optimiert -eine besondere Folge der erfindungsgemäßen Vorentbenzinierung- es kann auch der Apparateumfang durch die als Einheit auftretende Haupt-Entbenzinierung + kombinierte Trocknung und Kühlung reduziert werden. So hat es sich beispielsweise gezeigt, daß das in der Vorentbenzinierung anfallende Kondensat des indirekten Dampfes als Speisewasser des Dampfkessels zu dessen Entlastung beiträgt, daß der Weg zwischen Extrakteur und Entbenzinierung durch Verwendung einer indirekt-dampfbeheizten Transportschnecke oder einer gleichwertigen Fördereinheit die Investitionen für die Vorentbenzinierung praktisch ausgleicht, da ja dieser Weg in jedem zurückgelegt werden muß.

Durch die Vorentbenzinierung kann auch der Aufwand für die Lösemittelaufbereitung aus der Haupt-Entbenzinierung verringert uerden, da das im Vorentbenzinierer anfallende Lösemittel, z.B. Hexan, keiner Trennung von Wasser bedarf.

Schließlich wird der Durchsatz und damit die Kapazität und Leistung von Entbenzinierungsanlagen, die schon allein durch die Vorentbenzinierung eine gravierende Steigerung erfährt, durch die kombinierte Trocknung und Kühlung weiter optimiert.

## Patentansprüche

1. Verfahren zum Entbenzinieren von Rückständen, die bei der Extraktion von pflanzlichen, öl- und fetthaltigen Rohstoffen mit organischen Lösemittel nach Abtrennung der die Öle und Fette enthaltenden Miscella anfallen, wobei die lösemittelhaltigen Rückständen insbes. im Gegenstrom im kontinuierlichen Betrieb dem von unten nach oben strömenden Entbenzinierungsmittel, vorzugsweise Wasserdampf, ausgesetzt werden und durch eigene Schwerkraft von oben nach unten absinken und dabei entbenziniert uerden, und die aus dem Entbenzinierungsmittel und dem Lösemittel gebildeten Brüden kontinuierlich abgezogen uerden, während gleichzeitig das kondensiertes Entbenzinierungsmittel enthaltende, nunmehr jedoch im wesentlichen lösemittelfreie Rückstandsmaterial im unteren Bereich der Gegenstrom-Entbenzinierung abgezogen und einer Trocknung und Kühlung zugeführt wird,. dadurch gekennzeichnet, daß der eigentlichen Entbenzinierung durch Direkteinuirkung von Entbenzinierungsmittel eine Vorentbenzinierung vorausgeht, die durch indirekte Uärmeübertragung erfolgt.

2. Verfahren nach Anspruch 1, dadurch gekennzeichnet, daß die Vorentbenzinierung in einer mit Dampf indirekt beheizten, mit Abzugsmittel für ausgetriebenes Lösemittel versehenen Transporteinrichtung wie Transportschnecken, Paddₑlschnecken oder sonstige, transportierend wirkende und für die Verdampfung des Lösemittels eingerichtete Vorrichtung erfolgt.

3. Verfahren nach Ansprüchen 1 oder 2, dadurch gekennzeichnet, daß in der Vorentbenzinierung durch indirekte Energieübetragung zwischen 20 und 70 %, insbesondere zwischen 40 und 60%, im Mittelwert ca. 50 % des im Extraktionsrückstand vorhandenen Lösemittels ausgetrieben uerden.

4. Verfahren nach Anspruch 3, dadurch gekennzeichnet, daß der Extraktionsrückstand aus hexannassem Sojaschrot besteht.

5. Verfahren nach Anspruch 3, dadurch gekennzeichnet, daß in der eigentlichen Entbenzinierung als Entbenzinierungsmittel Wasserdampf verwendet wird.

6. Verfahren nach Anspruch 5, dadurch gekennzeichnet, daß der Wasserdampf überhitzt ist.

7. Verfahren nach Ansprüchen 1 - 6, dadurch gekennzeichnet, daß für die eigentliche Entbenzinierung eine Vorrichtung gemäß-EP-A-0 070 496 oder 0 077 436 verwendet wird.

8. Verfahren nach Anspruch 7, dadurch gekennzeichnet, daß die der eigentlichen Entbenzinierung nachfolgenden Trocknungs- und Kühlungs-Stufen zu einer Einheit kombiniert sind.

9. Verfahren nach Anspruch 8, dadurch gekennzeichnet, daß die kombinierte Trocknungs- und Kühlungsstufe mit der eigentlichen Entbenzinierung eine apparative Einheit bilden.

10. Verfahren zum Entbenzinieren von hexannassem Sojaschrot, wobei das zwischen 20 und 40 Gew.-% Hexan enthaltende, aus der Extraktion von Sojaflocken mit Hexan als Lösemittel kommende Schrot in einem aus mehreren Behandlungsetagen bestehenden, mit gemeinsamer Rührwelle und je einer Rühreinhait pro Etage sowie jede Etage nach unten abschlie-Bendem Lochboden ausgerüsteten Einheit direkt eingeblasenem Wasserdampf von oben nach unten entgegengeführt wird, die aus Überschußdampf und Hexandampf bestehenden Brüden kontinuierlich am Kopf der Anlage abgezogen werden und das durch kondensierten Dampf wasserfeuchte Schrot einer nachfolgenden Trocknungs- und Kühlungsstufe zugeführt wird, dadurch gekennzeichnet, daß das vom Extrakteur kommende hexannasse Schrot zunächst in einem Uorentbenzinierer mit Hilfe von indirekter Dampfheizung bis zu 70 % vorentbenziniert wird, das nunmehr an Hexan verarmte Schrot der vorstehend beschriebenen eigentlichen Entbenzinierung mit Direlt dampf zugeführt und hier zu Ende entbenziniert wird.

. Verfahren nach Anspruch 10, dadurch gekennzeichnet, daß die Trocknung und Kühlung des entbenzinierten Schrots in einer der eigentlichen Entbenzinierung direkt nachgeschalteten kombinierten Stufe mit im Kreis geführter Luft erfolgt.

2. Vorrichtung zur Durchführung der Verfahren nach Ansprüchen 1 - 9 und 10 -11, bestehend aus dem Vorentbenzinierer (120) zwischen Extrakteur und dem eigentlichen Entbenzinierer (200), einem Entbenzinierer (200) gemäß EP-A-0 070 496 oder 0 077 436 mit den Stufen (a,b,c...) für die eigentliche Entbenzinierung und einer Endstufe (d) für die kombinierte Trocknung und Küh- ₗᵤₙg, wobei die Vorentbenzinierung (120) als mit indirektem Dampf beheizbare Transporteinrichtung ausgebildet ist und zumindest einen Teil des Weges zwischen Extrakteur und eigentlicher Entbenzinierung (200) einnimmt, die Luft zur Kühlung des in der kombinierten Trocken- und Kühlstufe (d) getrockneten Schrots über ein Gebläse (151) in den Raum (204) unterhalb des untersten Lochbodens (202) eingebracht, oberhalb des getrockneten Schrotbetts in (d) mit vorgewärmter Trockenluft aus (134) vermischt und die vereinigten Luftströme über Leitung (141), Staubabscheider (140) und Wärmeaustauscher (130) zur Erwärmung von Frischluft (131) verwendet werden.
